# EUROPÄISCHE PATENTSCHRIFT

(11) **EP 0 630 827 B1**
(45) Veröffentlichungstag und Bekanntmachung des Hinweises auf die Patenterteilung: **15.01.1997**
(21) Anmeldenummer: 94107808.1
(22) Anmeldetag: 20.05.1994
(51) Int. Cl.: B65D 81/32, B65D 45/30

(54) **Verpackung für Zweikomponenten-Produkte**
Container for a two-component product
Récipient pour produit à deux composants

(30) Priorität: 26.05.1993 DE 4317462
(43) Veröffentlichungstag der Anmeldung: 28.12.1994
(73) Patentinhaber: NIEDERRHEINISCHE BLECHWARENFABRIK GMBH, 47239 Duisburg (DE)
(72) Erfinder: Dickel, Herbert in Fa. Niederrheinische, D-47239 Duisburg (DE)
(74) Vertreter: Patentanwälte Hauck, Graalfs, Wehnert, Döring, Siemons

(56) Entgegenhaltungen:
- DE-A- 3 504 427
- DE-U- 9 216 003
- DE-U- 9 304 892
- US-A- 1 669 511
- US-A- 1 866 194

## Beschreibung

Die vorliegende Erfindung betrifft eine Verpackung für Zweikomponenten-Produkte mit den Merkmalen des Oberbegriffs des Patentanspruchs 1.

Eine Verpackung für Zweikomponenten-Produkte ist aus der DE-A-34 07 783 bekannt. Bei dieser Verpackung dient der Grundbehälter beispielsweise zur Aufnahme von einer Komponente eines Anstrichmitteis, während im Deckeleinsatz die Zusatzkomponente, beispielsweise ein dünnflüssiger Härter, der in den Grundbehälter einzufüllen ist, untergebracht ist. Im oberen Deckelabschnitt ist eine geeignete Ausgießöffnung vorgesehen, die über einen Deckel verschlossen ist.

Bei der bekannten Verpackung können gemäß einer ersten Alternative der untere und obere Deckelabschnitt im Bereich ihrer Randflächen aneinandergelötet sein. Sie können gemäß einer zweiten Alternative auch über einen Spannring miteinander und gleichzeitig mit dem Grundbehälter verbunden sein. Beim Einsetzen des auf diese Weise gebildeten Deckeleinsatzes in den Grundbehälter wird der untere Deckelabschnitt des Deckeleinsatzes in den Grundbehälter eingelegt, so daß seine Randfläche mit der angereiften Randfläche des Grundbehälters in Anlage kommt. Um eine abgedichtete Anlage zu erreichen, ist im Bereich der Randfläche des unteren Deckelabschnitts ein entsprechender Dichtungsring vorgesehen, so daß auf diese Weise der Grundbehälter luftdicht abgedichtet ist. Um den so gebildeten Eindrückverschluß für den Grundbehälter weiter zu verbessern, wird mit Hilfe eines Sicherungselementes, beispielsweise eines Spannringes, auf die Randflächen des Deckeleinsatzes und des Grundbehälters eine Pressung aufgebracht, so daß Deckeleinsatz und Grundbehälter zu einer transportsicheren Verpackungseinheit verbunden werden.

Sind wie erwähnt, bei der bekannten Verpackung die beiden Deckelabschnitte des Deckeleinsatzes aneinandergelötet, d.h. unlöslich miteinander verbunden, hat das den Nachteil, daß der Anwender nach dem Ausgießen des Füllgutes aus dem Deckeleinsatz darin verbleibende Restmengen nicht mehr entfernen kann. Handelt es sich bei dem Füllgut dabei um gesundheitsgefährdende Stoffe, beispielsweise die erwähnten dünnflüssigen Härter, entstehen Probleme in bezug auf die Entsorgung der noch mit Füllgut verunreinigten Deckeleinsätze.

Eine Verpackung für Zweikomponenten-Produkte mit den Merkmalen des Oberbegriffs des Patentanspruchs 1 ist aus der DE-U-92 16 003 bekannt. Auch diese Veröffentlichung betrifft das Prinzip, bei dem ein Spannring zwei Abschnitte eines Deckels zusammenhält und gleichzeitig die Verbindung des Deckeleinsatzes mit dem Grundbehälter herstellt. Es findet kein gesonderter Ring Verwendung, um die beiden Deckelabschnitte miteinander zu verbinden. Bei dieser Ausführungsform wird mit voller Absicht der obere Deckelabschnitt vom unteren Deckelabschnitt abnehmbar angeordnet.

Der obere Deckelabschnitt weist keine spezielle Einfüllöffnung auf, sondern wird zum Einfüllen der entsprechenden Flüssigkeit vom unteren Deckelabschnitt abgenommen. Zur Entnahme der Flüssigkeit aus dem Deckeleinsatz wird der obere Deckelabschnitt entfernt, wonach der untere Deckelabschnitt mit der darin enthaltenen Flüssigkeit aus dem Behältnis herausgenommen und die Flüssigkeit in das Behältnis entleert wird. Am Deckelabschnitt haftende Restflüssigkeit kann dann einfach über Spachtel u.dgl. entfernt werden.

Die US-A-1 669 511 betrifft eine Lösung, wie sie der zweiten Alternative der DE-A-34 07 783 entspricht, d.h. ein einziger Ring hält die Deckelabschnitte zusammen und stellt die Verbindung des Deckeleinsatzes mit dem Grundbehälter her.

Die US-A-1 866 194 betrifft das Grundprinzip des Verschlußes eines Behälters mit einem Deckel über einen Spannring. Es geht hierbei nicht um das spezielle Verschließen von zwei Deckelabschnitten eines Deckeleinsatzes.

Der Erfindung liegt die Aufgabe zugrunde, eine Verpackung der im Oberbegriff des Patentanspruchs 1 angegebenen Art zu schaffen, bei der bei einer problemlosen Reinigungsmöglichkeit des Deckeleinsatzes zur Entfernung von restlichen Inhaltsstoffen dieser einen festen und sicheren Verschluß besitzt.

Diese Aufgabe wird erfindungsgemäß bei einer Verpackung mit den Merkmalen des Oberbegriffs des Patentanspruchs 1 durch die kennzeichnenden Merkmale des Patentanspruchs 1 gelöst.

Bei der erfindungsgemäßen Lösung sind somit der untere und obere Deckelabschnitt weder untrennbar noch überhaupt nicht miteinander verbunden, sondern sie können, beispielsweise nach Verbrauch des Füllgutes, voneinander gelöst werden, indem der die Deckelabschnitte zusammenhaltende Ring getrennt wird. Wesentlich ist hierbei, daß dieser Ring mit den beiden Deckelabschnitten eine feste Einheit bildet, um ein unbeabsichtigtes Lösen des Ringes zu verhindern. Von Bedeutung ist ferner, daß der Ring so in den Deckeleinsatz integriert ist, daß er die Anbringung eines Sicherungsorganes für Deckeleinsatz und zugehörigen Grundbehälter, nämlich eines Spannringes, nicht behindert oder gar unmöglich macht. Auch soll der Ring vom Anwender bei Bedarf rasch und einfach trennbar sein, um ein schnelles Öffnen des Deckeleinsatzes zu ermöglichen.

Der Ring deckt die beiden Randflächen der Deckelabschnitte stirnseitig bzw. von außen ab und verhindert somit das seitliche Eindringen von Fremdkörpern zwischen die Deckelhälften. Andererseits ist der Ring an den Randflächen der Deckelabschnitte fixiert, so daß ein fester und sicherer Verschluß erreicht wird. "Fixieren" bedeutet hierbei zumindest "Klemmen", wobei dieser Klemmeffekt durch Verformen des Ringes im Bereich der Randflächen erreicht wird. Zusätzliche Befestigungsmaßnahmen können vorgesehen sein, werden jedoch wegen des hiermit verbundenen zusätzlichen Aufwandes und der erschwerten Lösbarkeit der Deckelabschnitte voneinander nicht bevorzugt.

Bei der erfindungsgemäßen Lösung, bei der die Randflächen des oberen und unteren Deckelabschnitts nach unten, d.h. gleichsinnig, angerollt sind, ist der Ring nur einseitig angerollt ausgebildet und untergreift die angerollte Randfläche des unteren Deckelabschnitts, während die ebene Randfläche des oberen Deckelabschnitts vorzugsweise mit einem ebenen umgebogenen Ringabschnitt in Eingriff steht. Hierzu hat sich eine Ausführungsform als besonders geeignet erwiesen, bei der der Ring von Hause aus L-förmig ausgebildet ist und mit seinem waagerechten Schenkel derart angerollt wird, daß er die angerollte Randfläche des unteren Deckelabschnitts hintergreift, während der senkrechte Schenkel auf die ebene Randfläche des oberen Deckelabschnitts umgebogen wird.

Um einen besonders guten Verschluß zwischen den beiden Deckelabschnitten zu erreichen, ist zwischen den Randflächen des oberen und unteren Deckelabschnitts eine Dichtung, beispielsweise ein Dichtungsring, angeordnet.

Bei dem zum Verschließen der beiden Deckelabschnitte vorgesehenen Ring handelt es sich vorzugsweise um einen solchen in L-Form, wie vorstehend erwähnt. Dies schließt jedoch nicht aus, daß auch Ringe in U-Form oder in I-Form Verwendung finden können, wobei je nach der Form des Ringes, mehr oder weniger Verformungsschritte erforderlich sind, um den Ring an den Randflächen der beiden Deckelabschnitte zu fixieren, d.h. durch Anrollen, Bördeln etc. Durch die Fixierung soll der Ring in den Deckeleinsatz integriert werden, d.h. hiermit eine feste Einheit bilden, um einen festen und dichten Verschluß einerseits und die Möglichkeit eines Sicherungsorganges für Deckeleinsatz und Grundbehälter andererseits zu schaffen.

Der erfindungsgemäß verwendete Ring ist vorzugsweise von Hause aus offen und besitzt zum Verschließen in einem Endbereich eine Nase, die durch eine Öffnung im anderen Endbereich geführt und umgebogen ist. In diesem Zustand wird der Ring, der beispielsweise L-Form besitzt, von unten stirnseitig auf die aneinanderstoßenden Randflächen der beiden Deckelabschnitte geschoben. Zur Fixierung des Ringes wird dann der obere Teil des vertikalen Ringschenkels auf die ebene Randfläche des oberen Deckelabschnittes umgebogen, während der horizontale Ringschenkel über die Anrollung der Randfläche des unteren Deckelabschnitts angerollt wird, so daß er diese Anrollung im Klemmsitz hintergreift.

Der Ring besitzt vorzugsweise eine Endlasche zum Aufreißen der Ringverbindung. Diese Endlasche kann mit einem Werkzeug, beispielsweise einer Zange, ergriffen und nach außen gezogen werden, wodurch sowohl die Nase aus der Öffnung als auch der gesamte Ring aus seinem Preßsitz gelöst werden kann.

Wie bereits erwähnt, sind der Grundbehälter und der Deckeleinsatz über einen Spannring als zusätzliche Sicherung miteinander verbunden, der den Ring und eine angerollte Randfläche des Grundbehälters übergreift. Derartige Spannringe sind bekannt und sind im Schnitt etwa C-förmig ausgebildet, wobei die beiden horizontalen Schenkel des C über den oberen umgebogenen ebenen Abschnitt des Ringes und die Unterseite der Anrollung des Grundbehälters greifen.

Um die Verbindung zwischen Eindrückdeckel und Grundbehälter besonders gut abzudichten, ist vorzugsweise an der Randfläche des unteren Deckelabschnitts eine Dichtung zur Anlage mit der Randfläche des Grundbehälters vorgesehen. Eine derartige Dichtung ist an sich bekannt. Erwähnenswert ist, daß der erfindungsgemäß vorgesehene Ring zur Verbindung der beiden Deckelabschnitte die Anordnung einer derartigen Dichtung in keiner Weise behindert.

Während bei dein eingangs zitierten Stand der Technik der obere Deckelabschnitt nach oben gewölbt ausgebildet ist, weist bei einer speziellen Ausführungsform der vorliegenden Erfindung der obere Deckelabschnitt einen mittleren ebenen Bereich und einen sich hiervon nach oben erstreckenden, in die Randfläche übergehenden zweiten Wandbereich auf, der im geschlossenen Zustand des Deckeleinsatzes am Seitenwandabschnitt des unteren Deckelabschnitts von innen anliegt. Diese Ausführungsform des oberen Deckelabschnitts hat den speziellen Vorteil, daß hierdurch ein doppelter Seitenwandabschnitt des Deckeleinsatzes erreicht wird, und zwar insbesondere in dem Bereich, in dem der Ring zum Verschließen des Deckeleinsatzes angebracht ist. Durch diesen Versteifungseffekt wird ein Eindrücken bzw. Ausknicken des entsprechenden Seitenwandbereiches vor, während und nach der Anbringung des Ringes vermieden.

Die Erfindung wird nachfolgend anhand eines Ausführungsbeispiels in Verbindung mit der Zeichnung im einzelnen erläutert. Es zeigen:
- Figur 1: eine Seitenansicht, teilweise aufgebrochen, einer Verpackung mit aus dem Grundbehälter teilweise entferntem Deckeleinsatz;
- Figur 2: eine schematische Teildarstellung des Verschlußringes für den Deckeleinsatz in der Draufsicht und Seitenansicht;
- Figur 3: eine Seitenansicht eines Teils des Verschlußringes in einem Zustand, in dem eine Verschlußnase durch eine entsprechende Öffnung gesteckt ist;
- Figur 4: eine entsprechende Seitenansicht wie Figur 3, die die Verschlußnase nach dem Umbiegen zeigt;
- Figur 5: eine Schnittansicht des Verschlußringes vor der Montage; und
- Figur 6: einen Teilschnitt durch den Verbindungsbereich der beiden Deckelabschnitte mit montiertem Verschlußring.

Die in Figur 1 gezeigte Verpackung für Zweikomponenten-Produkte besteht aus einem Grundbehälter 1 und einem in diesen einsetzbaren Deckeleinsatz 13. Der Deckeleinsatz 13 ist so in den Grundbehälter 1 einsetzbar, daß dieser luftdicht verschlossen wird. Er besteht aus einem oberen Deckelabschnitt 4 und einem unteren Deckelabschnitt 3, die mit ihren Randflächen gegeneinanderliegend angeordnet sind und zwischen sich einen zur Aufnahme von einer Komponente des Zweikomponenten-Produktes geeigneten Hohlraum bilden. Der untere Deckelabschnitt 3 besitzt im wesentlichen eine schalenförmige Gestalt mit einem zentralen, im wesentlichen flachen Mittelteil und einem konischen Randteil. An den konischen Randteil des unteren Deckelabschnitts 3 schließt sich ein im wesentlichen zylindrischer Randteil nach oben an, der beim Eindrücken des Deckeleinsatzes in den Grundbehälter an der Innenfläche des Grundbehältermantels unter Spannung anliegt.

Wenn der Deckeleinsatz 13 in den Grundbehälter 1 eingedrückt wird, wird ein Dichtungsring (nicht gezeigt), der im angerollten Randbereich des unteren Deckelabschnitts 3 angeordnet ist, gegen die Oberseite der angerollten Randfläche 16 des Grundbehälters gepreßt. Auf diese Weise wird der Grundbehälter luftdicht abgedichtet. Die Randfläche des unteren Deckelabschnitts 3 wird durch einen etwa horizontal verlaufenden Ringflansch gebildet, der in den angerollten, d.h. nach unten zur Behälterachse hin gerollten, Randabschnitt 10 übergeht. Auf diesem Ringflansch liegt ein Dichtungsring 20 und hierauf ein horizontaler Ringflansch 11 des oberen Deckelabschnitts 4 auf. Dieser horizontale Ringflansch geht in einen angerollten, d.h. nach unten und zur Behälterachse hin gerollten, Randabschnitt 11 des oberen Deckelabschnitts über. Diese beiden Randabschnitte 10 und 11 sind über einen Verschlußring 5 miteinander verbunden. Einzelheiten des Verschlußringes 5 und der entsprechenden Verbindung werden in Verbindung mit den Figuren 2 bis 6 erläutert.

Wie man des weiteren aus Figur 1 entnehmen kann, weist der Grundbehälter an seinem Rumpf eine obere Sicke 14 und eine untere Doppelsicke 15 auf. Der Boden 2 des Grundbehälters ist entsprechend gefalzt (dreifach) und abgedichtet. Zum Tragen des Grundbehälters weist dieser zwei seitliche Kugelösen 8 auf, in denen ein Tragebügel 9 befestigt ist.

Der obere Deckelabschnitt 4 weist mittig eine Ausgießöffnung auf, die über einen geeigneten Kunststoffdeckel 6 verschließbar ist. Im übrigen besitzt auch der obere Deckelabschnitt 4 einen mittleren ebenen Bereich, in dem sich die Ausgießöffnung befindet, sowie einen sich hiervon nach oben erstreckenden, in den horizontalen Ringflansch übergehenden Seitenwandbereich 12, der im geschlossenen Zustand des Deckeleinsatzes am Seitenwandabschnitt des unteren Deckelabschnitts 3 von innen anliegt.

Als zusätzliche Sicherung des Deckeleinsatzes 13 im Grundbehälter 1 dient ein Spannring 7, der den Verschlußring 5 des Deckeleinsatzes und den angerollten Randbereich 16 des Grundbehälters übergreift.

Der Verschlußring 5 für den Deckeleinsatz ist als offener Ring ausgebildet und besitzt im Schnitt L-Form, wie in Figur 5 gezeigt. Um den Ring zu schließen, ist in einem Endbereich des Ringes eine vorstehende Nase 26 vorgesehen, während sich im anderen Endbereich des Ringes eine entsprechende Öffnung 18 befindet. Figur 3 zeigt, wie zum Schließen des Ringes die Nase 26 durch die entsprechende Öffnung 18 geschoben und danach gemäß Figur 4 umgebogen wird.

An dem einen Endbereich des Ringes 5 befindet sich eine Lasche 17, die nach dem Schließen des Ringes (in Figur 4 gezeigt) mit einer Zange u. dgl. ergreifbar ist, um den Ring aufzureißen und auf diese Weise den Deckeleinsatz zu öffnen.

In dem in Figur 5 gezeigten Zustand wird der Verschlußring 5 von unten auf die beiden angerollten Randabschnitte 10 und 11 des unteren und oberen Deckelabschnitts geschoben, so daß er diese von außen abdeckt. Hierbei untergreift der horizontale Schenkel 19 des Ringes den angerollten Abschnitt 10 des unteren Deckelabschnittes (es wird darauf hingewiesen, daß der im Kehlbereich benachbart zum angerollten Abschnitt 10 vorgesehene Dichtungsring für den Grundbehälter nicht gezeigt ist). Der aufgebrachte Verschlußring 5 wird dann im oberen Bereich seines vertikalen Schenkels umgebogen, so daß sich der etwa horizontal verlaufende Abschnitt 21 ergibt, der auf dem horizontalen Ringflansch des oberen Deckelabschnitts zu liegen kommt. Der L-förmige Schenkel 19 des Ringes 5 wird angerollt und hintergreift dabei den angerollten Abschnitt 10 des unteren Deckelabschnitts. Der Ring befindet sich dann im Preßsitz an den entsprechenden Randflächen der beiden Deckelabschnitte und verschließt diese.

Der erfindungsgemäß ausgebildete Verschlußring für den Deckeleinsatz besteht vorzugsweise aus Weißblech. Eine Blechstärke von 0,42 mm hat sich als besonders geeignet erwiesen. Deckeleinsatz und Grundbehälter bestehen ebenfalls vorzugsweise aus Weißblech. Der Spannring besteht aus einem geeigneten Stahlband. Die in Figur 1 eingezeichneten Höhen H und H1 betragen 214 und 132 mm, der Durchmesser des Grundbehälters 221 mm. Der Grundbehälter besitzt dabei einen Inhalt von 12 l, während der Deckeleinsatz einen Inhalt von 2,6 l aufweist.

## Patentansprüche

1. Verpackung für Zweikomponenten-Produkte mit einem Grundbehälter (1) und einem in diesen einsetzbaren und den Grundbehälter (1) luftdicht verschließenden Deckeleinsatz (13), der einen oberen und unteren Deckelabschnitt (4, 3) aufweist, welche mit ihren Randflächen (10, 11) so aufeinanderleigen, daß die Deckelabschnitte (3, 4) einen gemeinsamen Hohlraum bilden, wobei Grundbehälter (1) und Deckeleinsatz (13) über einen Spannring (7) miteinander verbunden sind, der eine angerollte Randfläche (16) des Grundbehälters (1) übergreift, die Randflächen (10, 11) des unteren und oberen Deckelabschnitts (3, 4) jeweils nach unten angerollt sind und zwischen den Randflächen (10, 11) des unteren und oberen Deckelabschnitts (3, 4) eine Dichtung angeordnet ist, dadurch gekennzeichnet, daß die Randfläche (10) des unteren Deckelabschnitts (3) zur Behälterachse hin angerollt ist, daß der untere und obere Deckelabschnitt (3, 4) über einen die Randflächen (10, 11) derselben von außen abdeckenden und hieran fixierten trennbaren Ring (5) lösbar miteinander verbunden sind, der derart angerollt ist, daß er die angerollte Randfläche (10) des unteren Deckelabschnitts (3) hintergreift, daß der Spannring (7) den Ring (5) übergreift, und daß der obere Deckelabschnitt (4) mittig eine Ausgießöffnung aufweist.

2. Verpackung nach Anspruch 1, dadurch gekennzeichnet, daß der Ring (5) von Hause aus im Schnitt L-förmig ausgebildet ist und mit seinem waagerechten Schenkel (19) derart angerollt wird, daß er die angerollte Randfläche (10) des unteren Deckelabschnitts (3) hintergreift, während der senkrechte Schenkel auf die ebene Randfläche (11) des oberen Deckelabschnitts (4) umgebogen wird.

3. Verpackung nach einem der vorangehenden Ansprüche, dadurch gekennzeichnet, daß der Ring (5) zum Verschließen in einem Endbereich eine Nase (16) aufweist, die durch eine Öffnung (18) im anderen Endbereich geführt und umgebogen ist.

4. Verpackung nach einem der vorangehenden Ansprüche, dadurch gekennzeichnet, daß der Ring (5) eine Endlasche (17) zum Aufreißen der Ringverbindung aufweist.

5. Verpackung nach einem der vorangehenden Ansprüche, dadurch gekennzeichnet, daß der obere Deckelabschnitt (4) einen mittleren ebenen Bereich und einen sich hiervon nach oben erstreckenden, in die Randfläche übergehenden Seitenwandbereich (12) aufweist, der im geschlossenen Zustand des Deckeleinsatzes (13) am Seitenwandabschnitt des unteren Deckelabschnitts (3) von innen anliegt.

6. Verpackung nach einem der vorangehenden Ansprüche, dadurch gekennzeichnet, daß an der Randfläche des unteren Deckelabschnitts (3) eine Dichtung zur Anlage mit der Randfläche (16) des Grundbehälters (1) vorgesehen ist.

## Claims

1. A packing for two-component products comprising a basic container (1) and a lid insert (13) insertable into the basic container (1) and closing the same in an air-tight manner, said lid insert (13) having an upper and a lower lid portion (4, 3) which are disposed one upon the other with their edge surfaces (10, 11) such that the lid portions (3, 4) form a common cavity, wherein the basic container (1) and the lid insert (13) are connected to one another by means of a tension ring (7) which engages over a curled edge surface (16) of the basic container (1), the edge surfaces (10, 11) of the upper and lower lid portions (3, 4) are curled downwardly, respectively, and a sealing is disposed between the edge surfaces (10, 11) of the lower and upper lid portions (3, 4), characterized in that the edge surface (10) of the lower lid portion (3) is curled towards the container axis, the lower and upper lid portions (3, 4) are removably connected to one another by means of a separable ring (5) covering the edge surfaces (10, 11) of the lower and upper lid portions from outside and fixed to the same, said ring being curled in such a manner that it engages behind the curled edge surface (10) of the lower lid portion (3), the tension ring (7) engages over the ring (5), and the upper lid portion (4) has a pouring aperture in its center.

2. The packing according to claim 1, characterized in that the ring (5) is originally L-shaped in section and will be curled with its horizontal leg (19) in such a manner that it engages behind the curled edge surface (10) of the lower lid portion (3) while the vertical leg will be bent onto the plane edge surface (11) of the upper lid portion (4).

3. The packing according to one of the preceding claims, characterized in that the ring (5), for closing, has a lug (16) in one end portion which passes through an aperture (18) in the other end portion and is bent over.

4. The packing according to one of the preceding claims, characterized in that the ring (5) has an end tongue (17) for tearing the ring connection.

5. The packing according to one of the preceding claims, characterized in that the upper lid portion (4) includes a central plane area and a sidewall area (12) extending from the central area upwardly and merging into the edge surface, said sidewall area sitting close to the sidewall area of the lower lid portion (3) from the inside in the closed condition of the lid insert (13).

6. The packing according to one of the preceding claims, characterized in that a sealing for sitting close to the edge surface (16) of the basic container (1) is provided at the edge surface of the lower lid portion (3).

## Revendications

1. Emballage pour produits à deux composants, comprenant un récipient de base (1) et une garniture de couvercle (13) qui peut être placée dans le récipient de base (1) et le referme de manière étanche à l'air, et qui présente une partie supérieure et une partie inférieure de couvercle (4, 3) qui sont placées l'une sur l'autre par leurs surfaces de bordure (10, 11) de telle sorte que les parties de couvercle (3, 4) forment un espace vide commun, le récipient de base (1) et la garniture de couvercle (13) étant reliés l'un à l'autre par un anneau de serrage (7) qui chevauche une surface de bordure repliée (16) du récipient de base (1), les surfaces de bordure (10, 11) de la partie inférieure et de la partie supérieure de couvercle (3, 4) étant chacune repliées vers le bas en direction de l'axe du récipient, et un joint d'étanchéité étant disposé entre les surfaces de bordure (10, 11) de la partie inférieure et de la partie supérieure de couvercle (3, 4), caractérisé en ce que la partie inférieure et la partie supérieure de couvercle (3, 4) sont reliées l'une à l'autre de manière libérable par l'intermédiaire d'un anneau (5) découpable, qui recouvre par l'extérieur leurs surfaces de bordure (10, 11), qui y est fixé et qui est replié de telle sorte qu'il accroche par l'arrière la surface de bordure (10) repliée de la partie inférieure de couvercle (3), en ce que l'anneau de serrage (7) chevauche l'anneau (5) et en ce que la partie supérieure de couvercle (4) présente au milieu une ouverture de vidage.

2. Emballage selon la revendication 1, caractérisé en ce que l'anneau (5) est configuré en usine de manière à former un L en coupe, et est replié par sa branche horizontale (19) de telle sorte qu'il accroche par l'arrière la surface de bordure (10) repliée de la partie inférieure de couvercle (3), tandis que la branche verticale est repliée sur la surface de bordure plane (11) de la partie supérieure de couvercle (4).

3. Emballage selon l'une des revendications précédentes, caractérisé en ce que pour la fermeture, l'anneau (5) présente dans une région d'extrémité un bec (16) qui est passé à travers une ouverture (18) de l'autre région d'extrémité et est replié.

4. Emballage selon l'une des revendications précédentes, caractérisé en ce que l'anneau (5) présente une patte d'extrémité (17) pour déchirer la liaison par l'anneau.

5. Emballage selon l'une des revendications précédentes, caractérisé en ce que la partie supérieure de couvercle (4) présente une région centrale plane et une région (12) de paroi latérale s'étendant vers le haut à partir de la région centrale plane et se transformant en la surface de bordure et qui, lorsque la garniture de couvercle (13) est en position fermée, se place par l'intérieur contre la partie de paroi latérale de la partie inférieure de couvercle (3).

6. Emballage selon l'une des revendications précédentes, caractérisé en ce que sur la surface de bordure de la partie inférieure de couvercle (3) est prévu un joint d'étanchéité qui vient se placer sur la surface de bordure (16) du récipient de base (1).
